# EUROPÄISCHE PATENTSCHRIFT

(11) **EP 2 143 868 B1**
(45) Veröffentlichungstag und Bekanntmachung des Hinweises auf die Patenterteilung: **11.09.2013**
(21) Anmeldenummer: 08012582.6
(22) Anmeldetag: 11.07.2008
(51) Int. Cl.: E06B 7/20

(54) **Kürzbare schnellmontierbare Dichtung, insbesondere selbsttätig absenkbare Bodendichtung**
Quickly mountable seal which can be reduced in size, in particular automatically retractable floor-seal
Joint pouvant être raccourci et monté rapidement, en particulier joint de sol abaissable automatique

(43) Veröffentlichungstag der Anmeldung: 13.01.2010
(73) Patentinhaber: F. Athmer OHG, 59757 Arnsberg (DE)
(72) Erfinder: Cronenberg, Carl-Julius, 59757 Arnsberg (DE); Faflek, Jenö, 59757 Arnsberg (DE)
(74) Vertreter: Graefe, Jörg

(56) Entgegenhaltungen:
- EP-A- 1 138 865
- EP-A- 1 772 586

## Beschreibung

Die vorliegende Erfindung betrifft eine Dichtung, insbesondere eine absenkbare Bodendichtung für Türen.

Aus der Figur 9 der europäischen Patentanmeldung mit der Veröffentlichungsnummer EP 1 772 586 A2 ist eine automatisch absenkbare Bodendichtung für Türen bekannt, die ein Dichtungsgehäuse mit einem ersten Ende und mit einem zweiten Ende aufweist. In dem Dichtungsgehäuse sind Ausnehmungen vorgesehen, die für eine Befestigung der Dichtung in einer Nut der Tür geeignet und eingerichtet sind. Ferner sind Befestigungsmittel zur Befestigung des Dichtungsgehäuses in der Nut der Tür vorgesehen, die unverlierbar an dem Dichtungsgehäuse angebracht sind. Die Befestigungsmittel umfassen ein Element oder mehrere Elemente zum An- und/oder Eindrücken an bzw. in die Nut der Tür. Die Elemente haben eine oder mehrere Strukturen, die zum An- und/oder Eindrücken in der Nut der Tür geeignet und eingerichtet sind.

Die Strukturen zum An- und/oder Eindrücken sind in einer ersten Stellung vor der Befestigung in der Nut im Wesentlichen innerhalb des Dichtungsgehäuses angeordnet. In einer zweiten Stellung ragen die Strukturen zum An- und/oder Eindrücken dagegen aus den Ausnehmungen für die Befestigung des Dichtungsgehäuses heraus. In dieser zweiten Stellung ist die Dichtung in der Nut der Tür befestigt. In einer dritten Stellung sind die Strukturen zum An- und/oder Eindrücken im Wesentlichen innerhalb des Dichtungsgehäuses angeordnet. In dieser dritten Stellung kann eine Dichtung, die zuvor in der Tür montiert war, aus der Nut entnommen werden.

Die Befestigungsmittel der Dichtung umfassen ein erstes Spreizelement, dass zum Verbringen der Strukturen zum An- und/oder Eindrücken aus der ersten Stellung in die zweite Stellung und aus der zweiten Stellung in die dritte Stellung geeignet und eingerichtet ist.

Der Vorteil dieser Dichtung ist, dass sie durch Verschieben des Spreizmittels, ohne dass Werkzeuge benötigt werden, in einer Nut montiert werden kann, indem das Spreizelement aus der ersten Stellung in die zweite Stellung verschoben wird. Durch ein weiteres Verschieben des Spreizelements aus der zweiten Stellung in die dritte Stellung wird die Verbindung zwischen den Strukturen zum An- und/oder Eindrücken und den Seitenwänden der Nut in der Tür gelöst. Die Dichtung kann somit, sobald das Spreizelement in der dritten Stellung ist, aus der Nut in der Tür entnommen werden. Allerdings ist die Demontage bei der dargestellten Ausführung der Dichtung nicht ohne Werkzeug möglich. Zur Demontage der Dichtung muss das Spreizelement mittels eines flachen Gegenstands, zum Beispiel eines Schraubendrehers aus der zweiten in die dritte Stellung verschoben werden.

Das Beispiel, wie es in der Figur 9 der genannten Druckschrift offenbart ist, ist so ausgestaltet, dass das Spreizelement vom einen oder anderen Ende des Dichtungsgehäuses aus zugänglich ist. Das Spreizelement ist in Form einer Kreisscheibe gestaltet, die einen Durchmesser hat, der maximal der Breite des Dichtungsgehäuses entsprechen kann. Damit ist vorgegebenen, dass bei den gewählten Befestigungsmitteln, diese nahe an einem der Enden des Dichtungsgehäuses angeordnet sein müssen. Dieses führte jedoch dazu, dass die Dichtung nicht ohne weiteres kürzbar ist.

Die Kürzbarkeit einer Dichtung ist jedoch von Vorteil. So kann eine kürzbare Dichtung auf beliebige Türbreiten angepasst werden. Dieses ist insbesondere interessant, da häufig nicht normgerechte Türen eingebaut werden oder Türen eingebaut werden, die keine Standardbreite haben. Dieses führt dazu, dass eine Vielzahl von Dichtungen unterschiedlicher Breite hergestellt und vorgehalten werden müssen und ggf. Sonderanfertigungen für besondere Türbreiten angefertigt werden müssen.

Hier setzt die vorliegende Erfindung an.

Der vorliegenden Erfindung liegt das Problem zu Grunde, eine Dichtung der eingangs genannten Art so fortzuentwickeln, dass sie mit einfachen Mitteln kürzbar ist.

Dieses Problem wird erfindungsgemäß dadurch gelöst, dass das erste Spreizelement bzw. die ersten Spreizelemente einen ersten Abschnitt hat bzw. haben. Der erste Abschnitt ragt in der ersten Stellung der Strukturen zum An- und/oder Eindrücken aus dem Dichtungsgehäuse heraus. In der zweiten Stellung der Strukturen zum An- und/oder Eindrücken ist der erste Abschnitt innerhalb des Dichtungsgehäuses angeordnet. Das erste Spreizelement bzw. die ersten Spreizelemente hat bzw. haben einen zweiten Abschnitt, der mit dem ersten Abschnitt verbunden ist. Der zweite Abschnitt ist zum Zusammenwirken mit den Strukturen zum An- und/oder Eindrücken geeignet und eingerichtet. Ferner ist der erste Abschnitt des ersten Spreizelements bzw. der ersten Spreizelemente länger als der zweite Abschnitt.

Durch die besondere Gestaltung des bzw. der ersten Spreizelemente einer erfindungsgemäßen Dichtung ist es möglich, das die Dichtung kürzbar ist. Das erste Spreizelement bzw. die ersten Spreizelemente können bei einer solchen Ausgestaltung im Bereich des ersten Abschnitts gekürzt werden. Die mit den Elementen zum An- und/oder Eindrücken zusammenwirkenden zweiten Abschnitte der ersten Spreizelemente bleiben beim Kürzen der Dichtung unberührt.

Um einen großen Bereich zu erhalten, indem die Dichtung gekürzt werden kann, ist der erste Abschnitt des ersten Spreizelements vorteilhaft um ein mehrfaches länger als der zweite Abschnitt. Insbesondere kann der erste Abschnitt mehr als doppelt so lang sein wie der zweite Abschnitt.

Damit das erste Spreizelement gekürzt werden kann, ohne dass in dem abgetrennten Bereich Strukturen o.ä. vorhanden sind, die möglicherweise, um die Funktionsfähigkeit der Dichtung zu erhalten, ersetzt werden müssten, hat der erste Abschnitt vorteilhaft im Schnitt quer zur Verschieberichtung des ersten Spreizelements bzw. der ersten Spreizelemente durchgängig ein gleichförmiges Profil.

Das Dichtungsgehäuse einer erfindungsgemäßen Dichtung hat einen ersten Abschnitt. In diesem ersten Abschnitt ist das erste Spreizelement bzw. eines der ersten Spreizelemente verschiebbar angeordnet. Der erste Abschnitt des Dichtungsgehäuses hat vorteilhaft im Schnitt quer zur Verschieberichtung des ersten Spreizelements ein durchgängig gleichförmiges Profil.

Eine erfindungsgemäße Dichtung kann ein Dichtmittel aufweisen, das vorteilhaft in dem Dichtungsgehäuse angebracht ist. Das Dichtmittel kann einen ersten Abschnitt haben, der in dem ersten Abschnitt des Dichtungsgehäuses angeordnet ist. Dieser erste Abschnitt des Dichtmittels hat vorteilhaft im Querschnitt ein durchgängig gleichförmiges Profil.

Das Dichtmittel einer erfindungsgemäßen Dichtung kann an einem Haltemittel angebracht sein. Bei dem Haltemittel kann es sich um eine Leiste handeln. Ein Haltemittel kann einen ersten Abschnitt aufweisen, der in dem ersten Abschnitt des Dichtungsgehäuses angeordnet ist. Dieser erste Abschnitt des Haltemittels kann den ersten Abschnitt des Dichtmittels halten. Ferner hat der erste Abschnitt des Haltemittels vorteilhaft im Schnitt quer zur Verschieberichtung des ersten Spreizelements ein durchgängig gleichförmiges Profil.

Dadurch dass die ersten Abschnitte der verschiedenen Komponenten der Dichtung ein durchgängig gleichförmiges Profil haben, kann die Dichtung im Bereich dieser ersten Abschnitte gekürzt werden, ohne dass für die Funktion der Dichtung wesentliche Teile an diesen Komponenten verloren gehen.

Das Haltemittel einer erfindungsgemäßen Dichtung kann über einen Absenkmechanismus an dem Dichtungsgehäuse befestigt sein. Der Absenkmechanismus ist mit dem Dichtungsgehäuse außerhalb des ersten Abschnitts verbunden und/oder außerhalb des ersten Abschnitts des Dichtungsgehäuses in demselben angeordnet.

Eine erfindungsgemäße Dichtung kann ein zweites Spreizelement aufweisen. Der erste Abschnitt dieses zweiten Spreizelements ist kürzer als dessen zweiter Abschnitt. Das zweite Spreizelement kann ferner kürzer sein als das erste Spreizelement.

Ein Ausführungsbeispiel für eine erfindungsgemäße absenkbare Bodendichtung für Türen ist anhand der Zeichnungen näher beschrieben. Es zeigt:
- Fig. 1.1: eine Seitenansicht der erfindungsgemäßen Bodendichtung in einem ungekürzten Zustand,
- Fig. 1.2: eine Draufsicht der erfindungsgemäßen Bodendichtung in dem ungekürzten Zustand,
- Fig. 2.1 a eine: Draufsicht auf das bandseitige Ende der Bodendichtung mit Befestigungsmittel in einer erster Stellung,
- Fig. 2.1 beine: Draufsicht auf die bandseitigen Befestigungsmittel in der ersten Stellung,
- Fig. 2.2a: eine Draufsicht auf das bandseitige Ende der Bodendichtung mit den Befestigungsmitteln in einer zweiten Stellung,
- Fig. 2.2b: eine Draufsicht auf die bandseitigen Befestigungsmittel in der zweiten Stellung,
- Fig. 2.3a: eine Draufsicht auf das bandseitige Ende der Bodendichtung mit den Befestigungsmitteln in einer dritten Stellung,
- Fig. 2.3b: eine Draufsicht auf die bandseitigen Befestigungsmittel in der dritten Stellung,
- Fig. 3: eine symbolische Darstellung der Kürzung der erfindungsgemäßen Bodendichtung gemäß der Figur 1 bis Figur 2.3b,
- Fig. 4: eine Seitenansicht und eine Draufsicht der gekürzten Bodendichtung mit den Befestigungsmitteln in der ersten Stellung,
- Fig. 5: eine Seitenansicht und eine Draufsicht der gekürzten Bodendichtung mit den Befestigungsmitteln in der zweiten Stellung und
- Fig. 6: eine Seitenansicht und eine Draufsicht der gekürzten Bodendichtung mit den Befestigungsmitteln in der dritten Stellung.

Die in den Figuren dargestellte erfindungsgemäße Bodendichtung 1 ist eine Bodendichtung zur selbsttätigen Abdichtung eines Spalts zwischen dem unteren Ende eines Flügels einer Drehtür oder Schiebetür und dem Fußboden. Die Bodendichtung umfasst ein Dichtmittel, welches an einem Haltemittel befestigt ist. Das Haltemittel ist über einen Absenkmechanismus an einem Gehäuse 2 der Bodendichtung 1 befestigt. Das Dichtmittel, das Haltemittel und der Absenkmechanismus sind in den Figuren 1 bis 6 nicht erkennbar. Von dem Absenkmechanismus ist nur ein Auslöser 9 erkennbar, der auf der Schlossseite S über das Dichtungsgehäuse 2 hinausragt und der zur Betätigung an dem Türrahmen anschlägt.

Dagegen sind neben dem Dichtungsgehäuse 2 auch Befestigungsmittel 5, 6, 3 und 4 dargestellt, mit denen die Dichtung 1 in der Nut am unteren Ende des Türflügels befestigt werden kann. Die Befestigungsmittel umfassen zwei Elemente 7, 8 zum An- und/oder Eindrücken, die sich an bzw. in der Nut des Türflügels Andrücken oder Eindrücken und so eine Fixierung der Dichtung 1 in dem Türflügeln erreichen. Die Elemente 7, 8 zum An- und/oder Eindrücken sind als Bügel ausgebildet, wobei die Enden des Bügels nach außen abgekröpft sind und Haken 71 bilden, die sich in die Wand der Nut in dem Türflügel eindrücken können.

Die Befestigungsmittel umfassen ferner ein erstes, an der Bandseite B der Dichtung 1 angeordnetes Spreizelement 3 und ein zweites, an der Schlossseite S angeordnetes Spreizelement 4. Das erste Spreizelement 3 und das zweite Spreizelement 4 sind ähnlich ausgebildet. Beide weisen einen ersten Abschnitt 31, 41 auf, der mit einem zweiten Abschnitt 32, 42 verbunden ist. Die zweiten Abschnitte 32, 42 des ersten Spreizelements 3 und das zweite Spreizelement 4 sind gleichartig ausgebildet. Dagegen unterscheiden sich die ersten Abschnitte 31, 41. Der erste Abschnitt 31 des ersten Spreizelements 3 ist deutlich länger als der erste Abschnitt 41 des zweiten Spreizelements 4. Der erste Abschnitt 31 des ersten Spreizelements 3 ist mehr als doppelt so lang wie der zweite Abschnitt 32 des ersten Spreizelements 3.

Der zweite Abschnitt weist jeweils an seinem freien Ende einen ersten, verjüngten Bereich 321 auf, an dem sich in Richtung zum ersten Abschnitt 31, 41 ein zweiter, aufgeweiteter Bereich 322 anschließt. Über einen dritten, verjüngten Bereich 323 ist der zweite Abschnitt 32, 42 mit dem ersten Abschnitt 31,41 des jeweiligen ersten Spreizelements 3 bzw. zweiten Spreizelements 4 verbunden.

Das erste Spreizelement 3 wie auch das zweite Spreizelement 4 weisen im ersten Abschnitt 31, 41 einen gleichförmigen Querschnitt auf. Dieser gleichförmige Querschnitt erstreckt sich über die gesamte Länge des ersten Abschnitts 31, 41. Das Profil des ersten Spreizelements 3 bzw. des zweiten Spreizelements 4 im Bereich des ersten Abschnitts 31, 41 ist hutförmig, d.h., dass sich jeweils seitlich an einen mittleren Streifen 33 seitliche Streifen 34, 35 anschließen, in denen der erste Abschnitt 31, 41 eine geringere Dicke hat als im mittleren Streifen 33.

In dem Dichtungsgehäuse ist im oberen Bereich eine Nut ausgebildet, deren Öffnung Hinterschnitte aufweist, wobei die seitlichen Streifen 34, 35 des ersten Spreizelementes 3 in diese Hinterschnitte eingreifen. Das erste Spreizelemente 3 wie auch das zweite Spreizelement 4 sind in dieser Nut am oberen Ende des Dichtungsgehäuses 2 in Längsrichtung verschiebbar.

In der gleichen Nut sind die Elemente zum An- und/oder Eindrücken bildenden Bügel 7, 8 angeordnet. Die Strukturen 71 zum An- und/oder Eindrücken in die Seitenwand der Nut im Türflügel greifen durch Ausnehmungen 5, 6 in den Seitenwänden des Dichtungsgehäuses 2 hinein oder durch diese hindurch und können so für eine Befestigung der Dichtung in der Nut der Tür sorgen.

Das erste Spreizelement 3 wie auch das zweite Spreizelement 4 und die damit zusammenwirkenden Elemente 7, 8 zum An- und/oder Eindrücken in die Nut der Tür können eine erste, zweite und eine dritte Stellung einnehmen. Diese Stellungen sind in den Figuren 2.1a bis 2.3b dargestellt.

In der ersten Stellung ragt das Ende des ersten Spreizelements 3 seitlich über die Bandseite B des Dichtungsgehäuses 2 hinaus. Der zweite Abschnitt 32 des ersten Spreizelements 3 liegt mit einem ersten, verjüngten Bereich 321 zwischen den beiden Strukturen 71. Die Vorspannung des Bügels 7 drückt die beiden Strukturen 71 in den verjüngten Bereich 321 der zweiten Abschnitte 32. Die Enden der Strukturen 71 greifen zwar in die Ausnehmungen 5 in den Seitenwänden des Dichtungsgehäuses 21 hinein, durchgreifen diese Ausnehmungen 5 jedoch nicht.

In der zweiten Stellung ist das erste Spreizelement 3 in seiner Längsrichtung gegenüber der ersten Stellung verschoben. Das Ende des ersten Spreizelements 3 schließt bündig mit der Bandseite B des Dichtungsgehäuses 2 ab. Durch die Verschiebung des ersten Spreizelements 3 in seiner Längsrichtung kommt der zweite, aufgeweitete Bereich 322 zwischen den Strukturen 71 der Elementen zum An- und/oder Eindrücken zum Liegen. Die Strukturen 71 werden durch die ausgeweiteten Bereiche 322 nach außen gedrückt, so dass diese über das Dichtungsgehäuse 2 hinausragen, Die Enden der Strukturen 71 greifen dadurch in Seitenwände der Nut im Türflügel ein, wodurch sich die Strukturen in den Seitenwänden verkrallen und die Dichtung 1 in der Nut befestigt ist.

Schiebt man nun, wie in der Figur 2.3a und der Figur 2.3b dargestellt; das erste Spreizelement 3 weiter in seiner Längsrichtung in das Dichtungsgehäuse 2 hinein, ermöglicht der dritte, verjüngte Bereich 323 des zweiten Abschnitts 32 des ersten Spreizelements 3, dass die Strukturen 71 nach innen zurückfedern und nicht mehr seitlich über die Ausnehmungen 5 hinausragen. Die Verkrallung der Enden der Strukturen 71 mit den Seitenwänden der Nut wird dadurch aufgehoben. Die Verbindung zwischen der Dichtung 1 und dem Türblatt ist dadurch gelöst und die Dichtung kann aus dem Türblatt entnommen werden.

Da Türflügel in unterschiedlichen Breiten hergestellt, vertrieben und eingesetzt werden, müssen auch unterschiedliche Dichtungen, d.h. insbesondere Dichtungen unterschiedlicher Länge vorgehalten werden. Dieses führt zu einer Vielzahl von Dichtungen unterschiedlicher Länge, die vom Verarbeiter der Türdichtungen und/oder dem Hersteller der Türdichtungen in Lagern vorgehalten werden müssen. Um die Lagerbestände klein halten zu können, ist immer wieder angedacht worden, kürzbare Bodendichtungen herzustellen. Die erfindungsgemäße Bodendichtung ist zum Kürzen geeignet.

Die Eignung der erfindungsgemäßen Bodendichtung 1 zum Kürzen ergibt sich dadurch, dass in einem Abschnitt an der Bandseite der Bodendichtung 1 sowohl das Dichtungsgehäuse 2, das erste Spreizelement 3 als auch die nicht dargestellten Teile der Bodendichtung, nämlich das Dichtmittel und das Haltemittel mit einem im Querschnitt gleichförmigen Profil ausgebildet sind. Der Absenkmechanismus ist in diesem Bereich nicht angebracht. Auch ist das Elemente zum An- und/oder Eindrücken 7 in dem Bereich der Bodendichtung nicht vorgesehen. Wird also die Bodendichtung entlang der Linie L mit einer Säge S, wie in der Figur 3 angedeutet, gekürzt, werden somit keine für die Absenkfunktion der Bodendichtung notwendigen Teile der Bodendichtung abgetrennt. Die gekürzte Bodendichtung ist ohne weitere Maßnahmen als solche verwendbar.

Beim Kürzen sollte darauf geachtet werden, dass das erste Spreizelement in der zweiten Stellung ist, in welcher das Ende des ersten Abschnitts 31 des ersten Spreizelements 3 mit der Bandseite B des Dichtungsgehäuses 2 bündig abschließt. Nur so kann gewährleistet sein, dass nach dem Kürzen der Bodendichtung in der zweiten Stellung das Ende des ersten Spreizelements 3 ebenfalls bündig mit der Bandseite B' abschließt (Figur 5), während es in der ersten Stellung (Figur 4) über die Bandseite B' des Dichtungsgehäuses 2 hinausragt und in der dritten Stellung (Figur 6) in das Dichtungsgehäuse 2 eingeschoben ist.

## Patentansprüche

1. Dichtung, insbesondere selbsttätig absenkbare Bodendichtung (1) für Türen, mit folgenden Merkmalen:
- die Dichtung (1) umfasst ein Dichtungsgehäuse (2) mit einem ersten Ende (B) und mit einem zweiten Ende (S),
- das Dichtungsgehäuse (2) weist Ausnehmungen (5, 6) auf die für eine Befestigung der Dichtung (1) in einer Nut einer Tür, eines Fensters oder dergleichen geeignet und eingerichtet sind,
- die Dichtung (1) umfasst Befestigungsmittel (3, 4, 7, 8) zur Befestigung des Dichtungsgehäuses(2) in einer Nut einer Tür, eines Fensters oder dergleichen, die unverlierbar an dem Dichtungsgehäuse (2) angebracht sind,
- die Befestigungsmittel (3, 4, 7, 8) umfassen ein Element (7, (8) oder mehrere Elemente (7, 8) zum An- und/oder Eindrücken an bzw. in die Nut der Tür, des Fensters oder dergleichen,
- die Elemente (7, 8) haben eine oder mehrere Strukturen (71), die zum An- und/oder Eindrücken in der Nut der Tür, des Fensters oder dergleichen geeignet und eingerichtet sind,
- die Strukturen (71) zum An- und/oder Eindrücken sind in einer ersten Stellung vor der Befestigung in der Nut im Wesentlichen innerhalb des Dichtungsgehäuses (2) angeordnet,
- die Strukturen (71) zum An- und/oder Eindrücken ragen in einer zweiten Stellung, in welcher die Dichtung (1) in der Nut befestigt ist, aus den Ausnehmungen (5, 6) für die Befestigung des Dichtungsgehäuses (2) heraus,
- die Strukturen (71) zum An- und/oder Eindrücken sind in einer dritten Stellung in der Nut im Wesentlichen innerhalb des Dichtungsgehäuses (2) angeordnet,
- die Befestigungsmittel (3, 4, 7, 8) umfassen ein erstes Spreizelement oder mehrere erste Spreizelemente (3), das bzw. die zum Verbringen aller oder einiger der Strukturen (71) zum An- und/oder Eindrücken aus der ersten Stellung in die zweite Stellung und aus der zweiten Stellung in die dritte Stellung geeignet und eingerichtet sind,
**dadurch gekennzeichnet, dass**
- das erste Spreizelement (3) bzw. die ersten Spreizelemente (3) einen ersten Abschnitt (31) hat bzw. haben, der in der ersten Stellung der Strukturen (71) zum An- und/oder Eindrücken an einem der Enden aus dem Dichtungsgehäuse (2) herausragt und in der zweiten Stellung der Strukturen (71) zum An- und/oder Eindrücken innerhalb des Dichtungsgehäuses (2) angeordnet ist, und einen zweiten Abschnitt (32), der mit dem ersten Abschnitt (31) verbunden ist und der zum Zusammenwirken mit den Strukturen (71) zum An- und/oder Eindrücken geeignet und eingerichtet ist,
- der erste Abschnitt (31) des ersten Spreizelements (3) bzw. der ersten Spreizelemente (3) länger ist als der zweite Abschnitt (32).

2. Dichtung (1) nach Anspruch 1, **dadurch gekennzeichnet, dass** der erste Abschnitt (31) um ein mehrfaches länger ist als der zweite Abschnitt (32).

3. Dichtung (1) nach einem der Ansprüche 1 bis 2, **dadurch gekennzeichnet, dass** der erste Abschnitt (31) im Schnitt quer zur Verschieberichtung des ersten Spreizelements (3) bzw. der ersten Spreizelemente (3) ein gleichförmiges Profil hat.

4. Dichtung (1) nach einem der Ansprüche 1 bis 3, **dadurch gekennzeichnet, dass** das Dichtungsgehäuse (2) einen ersten Abschnitt hat, in welchem das erste Spreizelement (3) verschiebbar bzw. eines der ersten Spreizelemente (3) verschiebbar ist und welcher im Schnitt quer zur Verschieberichtung des ersten Spreizelements (3) ein gleichförmiges Profil hat.

5. Dichtung (1) nach einem der Ansprüche 1 bis 4, **dadurch gekennzeichnet, dass** ein Dichtmittel aufweist, welches in dem Dichtungsgehäuse (2) angebracht ist.

6. Dichtung (1) nach Anspruch 5, **dadurch gekennzeichnet, dass** das Dichtmittel einen ersten Abschnitt hat, der im ersten Abschnitt des Dichtungsgehäuses (2) angeordnet ist und das dieser erste Abschnitt des Dichtmittels im Schnitt quer zur Verschieberichtung des ersten Spreizelements (3) ein gleichförmiges Profil hat.

7. Dichtung (1) nach Anspruch 5 oder 6, **dadurch gekennzeichnet, dass** die Dichtung ein Haltemittel aufweist, an welchem das Dichtmittel befestigt ist.

8. Dichtung (1) nach Anspruch 7, **dadurch gekennzeichnet, dass** das Haltemittel einen ersten Abschnitt hat, der im ersten Abschnitt des Dichtungsgehäuses (2) angeordnet ist und das dieser erste Abschnitt des Haltemittels im Schnitt quer zur Verschieberichtung des ersten Spreizelements (3) ein gleichförmiges Profil hat.

9. Dichtung (1) nach Anspruch 7 oder 8, **dadurch gekennzeichnet, dass** das Haltemittel über einen Absenkmechanismus an dem Dichtungsgehäuse (2) befestigt ist.

10. Dichtung (1) nach Anspruch 9, **dadurch gekennzeichnet, dass** der Absenkmechanismus mit dem Dichtungsgehäuse (2) außerhalb des ersten Abschnitts verbunden ist.

11. Dichtung (1) nach einem der Ansprüche 1 bis 10, **dadurch gekennzeichnet, dass** die Dichtung (1) wenigstens ein zweites Spreizelement (4) aufweist, dessen erster Abschnitt (41) kürzer ist als dessen zweiter Abschnitt (42).

12. Dichtung (1) nach Anspruch 11, **dadurch gekennzeichnet, dass** das zweite Spreizelement (4) kürzer ist als das erste Spreizelement (3).

13. Dichtung (1) nach einem der Ansprüche 1 bis 12, **dadurch gekennzeichnet, dass** die Dichtung (1) kürzbar ist.

## Claims

1. Seal, in particular automatically lowerable floor seal (1) for doors, comprising the following features:
- the seal (1) comprises a seal housing (2) with a first end (B) and with a second end (S),
- the seal housing (2) has openings (5, 6) which are suitable and configured for fastening the seal (1) in a groove of a door, a window or the like,
- the seal (1) comprises fastening means (3, 4, 7, 8) for fastening the seal housing (2) in a groove of a door, a window or the like, which fastening means are mounted captively on the seal housing (2),
- the fastening means (3, 4, 7, 8) comprise an element (7, 8) or a plurality of elements (7, 8) for pressing onto and/or into the groove of the door, the window or the like,
- the elements (7, 8) have one or more structures (71) which are suitable and configured for pressing onto and/or into the groove of the door, the window or the like,
- the structures (71) for pressing-on and/or pressing-in are arranged substantially within the seal housing (2) in a first position before fastening in the groove,
- the structures (71) for pressing-on and/or pressing-in project from the openings (5, 6) for fastening the seal housing (2) in a second position in which the seal (1) is fastened in the groove,
- the structures (71) for pressing-on and/or pressing-in are arranged, in a third position in the groove, substantially within the seal housing (2),
- the fastening means (3, 4, 7, 8) comprise a first expanding element or a plurality of first expanding elements (3) which is or are suitable and configured for bringing all or some of the structures (71) for pressing-on and/or pressing-in from the first position into the second position and from the second position into the third position,
**characterized in that**
- the first expanding element (3) or the first expanding elements (3) has or have a first portion (31) which, in the first position of the structures (71) for pressing-on and/or pressing-in, projects at one of the ends from the seal housing (2) and, in the second position of the structures (71) for pressing-on and/or pressing-in, is arranged within the seal housing (2), and a second portion (32) which is connected to the first portion (31) and which is suitable and configured for interacting with the structures (71) for pressing-on and/or pressing-in,
- the first portion (31) of the first expanding element (3) or the first expanding elements (3) is longer than the second portion (32).

2. Seal (1) according to Claim 1, **characterized in that** the first portion (31) is longer by a multiple than the second portion (32).

3. Seal (1) according to either of Claims 1 and 2, **characterized in that** the first portion (31) has a uniform profile in section transversely to the displacing direction of the first expanding element (3) or the first expanding elements (3).

4. Seal (1) according to one of Claims 1 to 3, **characterized in that** the seal housing (2) has a first portion in which the first expanding element (3) can be displaced or one of the first expanding elements (3) can be displaced and which has a uniform profile in section transversely to the displacing direction of the first expanding element (3).

5. Seal (1) according to one of Claims 1 to 4, **characterized in that** it has a sealing means which is mounted in the seal housing (2).

6. Seal (1) according to Claim 5, **characterized in that** the sealing means has a first portion which is arranged in the first portion of the seal housing (2) and **in that** this first portion of the sealing means has a uniform profile in section transversely to the displacing direction of the first expanding element (3).

7. Seal (1) according to Claim 5 or 6, **characterized in that** the seal has a holding means on which the sealing means is fastened.

8. Seal (1) according to Claim 7, **characterized in that** the holding means has a first portion which is arranged in the first portion of the seal housing (2) and **in that** this first portion of the holding means has a uniform profile in section transversely to the displacing direction of the first expanding element (3).

9. Seal (1) according to Claim 7 or 8, **characterized in that** the holding means is fastened on the seal housing (2) via a lowering mechanism.

10. Seal (1) according to Claim 9, **characterized in that** the lowering mechanism is connected to the seal housing (2) outside of the first portion.

11. Seal (1) according to one of Claims 1 to 10, **characterized in that** the seal (1) has at least a second expanding element (4) whose first portion (41) is shorter than the second portion (42).

12. Seal (1) according to Claim 11, **characterized in that** the second expanding element (4) is shorter than the first expanding element (3).

13. Seal (1) according to one of Claims 1 to 12, **characterized in that** the seal (1) can be shortened.

## Revendications

1. Joint, en particulier joint de sol abaissable automatiquement (1) pour portes, présentant les caractéristiques suivantes :
- le joint (1) comporte un boîtier de joint (2) pourvu d'une première extrémité (B) et d'une deuxième extrémité (S),
- le boîtier de joint (2) comprend des évidements (5, 6) qui sont appropriés et conçus pour une fixation du joint (1) dans une rainure d'une porte, d'une fenêtre ou similaire,
- le joint (1) comporte des moyens de fixation (3, 4, 7, 8) pour la fixation du boîtier de joint (2) dans une rainure d'une porte, d'une fenêtre ou similaire, lesquels moyens de fixation sont montés de manière imperdable sur le boîtier de joint (2),
- les moyens de fixation (3, 4, 7, 8) comportent un élément (7, 8) ou plusieurs éléments (7, 8) destiné(s) à être pressé(s) contre et/ou enfoncé(s) dans la rainure de la porte, de la fenêtre ou similaire,
- les éléments (7, 8) ont une ou plusieurs structures (71) qui sont appropriées et conçues pour être pressées contre et/ou enfoncées dans la rainure de la porte, de la fenêtre ou similaire,
- les structures (71) destinées à être pressées et/ou enfoncées sont, avant la fixation dans la rainure, disposées à une première position essentiellement à l'intérieur du boîtier de joint (2),
- les structures (71) destinées à être pressées et/ou enfoncées font saillie hors des évidements (5, 6) pour la fixation du boîtier de joint (2) à une deuxième position dans laquelle le joint (1) est fixé dans la rainure,
- les structures (71) destinées à être pressées et/ou enfoncées sont disposées à une troisième position dans la rainure essentiellement à l'intérieur du boîtier de joint (2),
- les moyens de fixation (3, 4, 7, 8) comportent un premier élément d'écartement ou plusieurs premiers éléments d'écartement (3) qui est/sont approprié(s) et conçu(s) pour faire passer toutes les structures (71) destinées à être pressées et/ou enfoncées, ou certaines d'entre elles, de la première position à la deuxième position et de la deuxième position à la troisième position, **caractérisé en ce que**
- le premier élément d'écartement (3) ou les premiers éléments d'écartement (3) a ou ont une première partie (31) qui fait saillie hors du boîtier de joint (2) à l'une des extrémités à la première position des structures (71) destinées à être pressées et/ou enfoncées et qui est disposée à l'intérieur du boîtier de joint (2) à la deuxième position des structures (71) destinées à être pressées et/ou enfoncées, et une deuxième partie (32) qui est reliée à la première partie (31) et qui est appropriée et conçue pour coopérer avec les structures (71) destinées à être pressées et/ou enfoncées,
- la première partie (31) du premier élément d'écartement (3) ou des premiers éléments d'écartement (3) est plus longue que la deuxième partie (32).

2. Joint (1) selon la revendication 1, **caractérisé en ce que** la première partie (31) est plusieurs fois plus longue que la deuxième partie (32).

3. Joint (1) selon l'une quelconque des revendications 1 et 2, **caractérisé en ce que** la première partie (31) a un profil uniforme en section transversale par rapport à la direction de déplacement du premier élément d'écartement (3) ou des premiers éléments d'écartement (3).

4. Joint (1) selon l'une quelconque des revendications 1 à 3, **caractérisé en ce que** le boîtier de joint (2) a une première partie dans laquelle le premier élément d'écartement (3) ou l'un des premiers éléments d'écartement (3) peut être déplacé et qui a un profil uniforme en section transversale par rapport à la direction de déplacement du premier élément d'écartement (3).

5. Joint (1) selon l'une quelconque des revendications 1 à 4, **caractérisé en ce qu'**il comprend un moyen d'étanchéité qui est monté dans le boîtier de joint (2).

6. Joint (1) selon la revendication 5, **caractérisé en ce que** le moyen d'étanchéité a une première partie qui est disposée dans la première partie du boîtier de joint (2), et **en ce que** cette première partie du moyen d'étanchéité a un profil uniforme en section transversale par rapport à la direction de déplacement du premier élément d'écartement (3).

7. Joint (1) selon la revendication 5 ou 6, **caractérisé en ce que** le joint comprend un moyen de retenue auquel est fixé le moyen d'étanchéité.

8. Joint (1) selon la revendication 7, **caractérisé en ce que** le moyen de retenue a une première partie qui est disposée dans la première partie du boîtier de joint (2), et **en ce que** cette première partie du moyen de retenue a un profil uniforme en section transversale par rapport à la direction de déplacement du premier élément d'écartement (3).

9. Joint (1) selon la revendication 7 ou 8, **caractérisé en ce que** le moyen de retenue est fixé au boîtier de joint (2) au moyen d'un mécanisme d'abaissement.

10. Joint (1) selon la revendication 9, **caractérisé en ce que** le mécanisme d'abaissement est relié au boîtier de joint (2) à l'extérieur de la première partie.

11. Joint (1) selon l'une quelconque des revendications 1 à 10, **caractérisé en ce que** le joint (1) comprend au moins un deuxième élément d'écartement (4) dont la première partie (41) est plus courte que sa deuxième partie (42).

12. Joint (1) selon la revendication 11, **caractérisé en ce que** le deuxième élément d'écartement (4) est plus court que le premier élément d'écartement (3).

13. Joint (1) selon l'une quelconque des revendications 1 à 12, **caractérisé en ce que** le joint (1) peut être raccourci.
